# EUROPÄISCHE PATENTSCHRIFT

(11) **EP 0 093 975 B1**
(45) Veröffentlichungstag und Bekanntmachung des Hinweises auf die Patenterteilung: **14.08.1985**
(21) Anmeldenummer: 83104192.6
(22) Anmeldetag: 29.04.1983
(51) Int. Cl.: F25C 1/14

(54) **Vorrichtung zur Herstellung von Brucheis**
Apparatus for making crushed ice
Dispositif pour la fabrication de la glace rompue

(30) Priorität: 03.05.1982 DE 3216473
(43) Veröffentlichungstag der Anmeldung: 16.11.1983
(73) Patentinhaber: Intercontinentale Ziegra-Eismaschinen GmbH & Co., D-3004 Isernhagen 1 (DE)
(72) Erfinder: Strauss, Friedhelm, D-3069 Wiedensahl (DE)
(74) Vertreter: Patentanwälte Rehberg + Hüppe

## Beschreibung

Die Erfindung bezieht sich auf eine Vorrichtung zur Herstellung von Brucheis, mit einem etwa senkrecht angeordneten, von aussen gekühlten Zylinder, einem Wassereinlass im unteren Bereich des Zylinders, einem Eisauslass im oberen Bereich des Zylinders, einer am Zylinder gelagerten angetriebenen Förderschnecke, die das sich an der Zylinderinnenwandung bildende Dünnschichteis kontinuierlich mit mindestens einer Wendel abschabt und als Eiswendel in Richtung auf den Eisauslass fördert, und mit einem auf der Förderschnecke im Wendelzwischenraum am oberen Ende der Wendel angeordneten Hindernis zum Brechen der Eiswendel in Stücke.

Eine derartige Vorrichtung ist aus der US-PS Nr. 3326014 bekannt. Es ist eine eingängige Förderschnecke im Zylinder vorgesehen. Zwischen dieser einen Wendel, die das Dünnschichteis an der Zylinderinnenwandung abschabt, sind Wendelansätze vorgesehen, die der Förderung des Eises nach oben dienen sollen. Am oberen Ende benachbart zu dem Eisauslass ist im wendelfreien Bereich der Förderschnecke ein grossquerschnittig gestalteter Freiraum vorgesehen, so dass hier keine Verdichtungs- und Entwässerungswirkung auf das Eis ausgeübt wird. Am Übergang der Förderschnecke zwischen dem die Wendel tragenden Teil und diesem Ringraum ist auf der Förderseite der Wendel ein Hindernis in Form eines Stiftes angeordnet, der mit der Förderschnecke gegenüber dem Gehäuse umläuft. Dieser Stift ist gegenüber der Achse der Förderschnecke in einem Wenkel angestellt und hat offenbar die Aufgabe, die Eiswendel in Stücke zu zerbrechen. Da auch dieses Hindernis keine Verdichtungswirkung besitzt, erscheint es fraglich, ob mit einer solchen Vorrichtung überhaupt ein verdichtetes, entwässertes hartkörniges Eis herstellbar ist. Infolge fehlender Verdichtungs- und Entwässerungswirkung wird möglicherweise das Eis mehr pastenförmig anfallen. Falls eine Eiswendel zumindest in einem Teil des Wendelzwischenraums anfällt, so wird diese durch den Stift allenfalls in Eisstücke mit sehr unterschiedlichen Abmessungen aufgebrochen. Die Eisstücke müssen eine sehr unterschiedliche Formgebung und eine über einen weiten Bereich schwankende Korngrösse aufweisen.

Aus der DE-AS Nr. 1949504 ist eine ähnliche Vorrichtung bekannt, bei der die Förderschnecke am oberen Ende im Anschluss an den wendelfreien Bereich einen Ringflansch besitzt, der eine Verdichtungs- und Entwässerungsfunktion auf das gegen ihn geförderte Eis ausübt. Um auf die Härte und Grösse der Eisstücke im Eisauslass Einfluss zu nehmen, und andererseits die Verdichtungswirkung des Ringflansches zu unterstützen, ist hier kurz unterhalb des Ringflansches in Drehrichtung der Förderschnecke gesehen, hinter und nahe dem Eisauslass ein Abweisstift und vor und nahe dem Eisauflass ein Bremsstift ortsfest gelagert, die beide in den Ringraum hineinragen. Mit derartigen Hindernissen kann auch auf die Körnigkeit des Eises eingewirkt werden, jedoch istauch hierdieGestalt der Eisstücke sehr unterschiedlich. Die Eisstücke fallen mit über einen grossen Bereich schwankender Korngrösse an, wobei sehr kleine Eisstücke und auch sehr grosse Eisstücke entstehen.

Der Erfindung liegt die Aufgabe zugrunde, eine Vorrichtung der eingangs beschriebenen Art so weiterzubilden, dass die Korngrösse der Eisstücke auf die jeweils gewünschten Abmessungen festlegbar und in engen Grenzen einhaltbar ist. Dabei muss aber auch die Entwässerungs- und Verdichtungsfunktion der Vorrichtung für das Eis beibehalten bleiben, damit die Eisstücke eine genügende Härte und Wasserfreiheit aufweisen. Es soll möglich sein, die Vorrichtung für den speziellen Anwendungsfall so auszubilden, dass Eisstücke mit dem gewünschten Querschnitt aus Breite und Höhe, beispielsweise in einer Korngrösse von 5 x ₅ mm, herstellbar sind, wobei die Länge dieser Eisstücke meist in weiteren Grenzen festgelegt wird und beispielsweise 3 bis 6 mm betragen kann.

Erfindungsgemäss wird dies dadurch erreicht, dass das Hindernis aus mehreren über den Wendelzwischenraum gleichabständig verteilt angeordneten Messern und einem an der Förderseite der Wendel anschliessenden Abweiser besteht, dass die Messer auf ihrer der Förderseite der Wendel zugekehrten Seite je eine Schneide aufweisen, und dass die Messer im Anschluss an die Schneiden und der Abweiser im Anschluss an die Förderseite der Wendel je eine, zueinander jeweils parallele Abweisfläche aufweisen, die in einem Winkel von etwa 50 bis 60° gegen die Förderrichtung der Eiswendel angestellt sind. Die gleichabständig verteilt angeordneten Messer sowie die Abweiser mit ihren Schneiden und Abweisflächen erfüllen mehrere Funktionen. Während das als Stift ausgebildete Hindernis im Stand der Technik eine Verdichtungswirkung des Eises nicht erwarten lässt, ergibt sich überraschenderweise durch die Anordnung der Mehrzahl der Messer und des Abweisers nicht nur eine Verdichtung und Entwässerung des Eises, sondern auch die Aufteilung der Eiswendel in Eisstücke einer festgelegten Grössenordnung mit sehr engen Abweichungstoleranzen, die in der Grössenordnung von ± 10% liegen. Es kommt hierbei einerseits darauf an, die erforderliche Verdichtungswirkung zu erzielen, also darauf hinzuwirken, dass ein Rückstau des abgeschabten Dünnschichteises eintritt und sich somit die Eiswendel über den gesamten Wendelzwischenraum ausbildet. Diese Verdichtungswirkung wird wahrscheinlich nicht durch die Tatsache der Anordnung der Messer erzielt, sondern durch die Abweisflächen an den Messern und dem Abweiser und deren Schrägstellung gegenüber der Förderrichtung der Eiswendel. Es muss darauf hingewirkt werden, dass zwischen den Messern das Eis in seinem Fluss nicht behindert wird, so dass hier kein Stau und keine Keilwirkung auftreten, sondern dass das Eis bei gleichzeitiger Zerteilung in Eisstücke durch die Messerreihe hindurchfliesst. Dieser Anstellwinkel der Abweisflächen kann in einem Bereich von 50 bis etwa 60° gegen die Förderrichtung der Eiswendel variiert werden. Ein grösserer Winkel wirkt sich auch auf die Erhöhung der Härte des Eises aus, während ein kleiner Winkel den ungehinderten Abfluss der Eiswendel bzw. der Eisstücke begünstigt. Mit einem Winkel von 55° wurden hervorragende Ergebnisse erzielt. Mit einer derart ausgebildeten Vorrichtung lässt sich insbesondere der Querschnitt der Eisstücke, also ihre Breite und Höhe festlegen und bestimmen. Die Höhe richtet sich nach der Höhe der Wendel auf der Förderschnecke. Die Breite der Eisstücke bildet sich entsprechend dem Abstand zwischen zwei benachbarten Messern bzw. zwischen dem Abweiser und dem ersten auf diesem folgenden Messer. Die Materialstärke der Messer, die ja so gesehen insgesamt den Wendelquerschnitt zu einem gewissen Teil versperren, spielt in diesem Zusammenhang erstaunlicherweise keine Rolle. Es versteht sich, dass der Wendelzwischenraum und die gewünschte Breite der Eisstücke die Anzahl der Messer festlegt. Insbesondere bei Eisstücke geringer Breite in der Grössenordnung von 4 bis 7 mm empfiehlt es sich, die Förderschnecke doppelgängig auszubilden, also mit zwei Wendeln auszurüsten, wobei dann jeder Wendelzwischenraum mit den Messern und einem Abweiser unterteilt ist. Die Anordnung der Schneide an den Messern auf der der Förderseite der Wendel zugekehrten Seite ist notwendig, um auf jeden Fall ein Festkeilen des Eises im Querschnitt zwischen benachbarten Messern zu vermeiden.

Die Messer können im Anschluss an die Schneide eine Führungsfläche aufweisen, die etwa parallel zur Förderrichtung der Eiswendel bzw. zur Wendel oder mit sich in Förderrichtung geringfügig erweiterndem Durchtrittsquerschnitt gegenüber der Förderseite der Wendel angeordnet sein. Hierdurch wird ein Verkeilen des angeschnittenen Eisspanes zwischen zwei Messern vermieden und der Durchfluss des Eises durch das Hindernis begünstigt. Die nebeneinander im Verband angeordneten Messer und der Abweiser können eine solche Formgebung und Anordnung im Wendelzwischenraum aufweisen, dass der Durchtrittsquerschnitt für die aus der Eiswendel gebildeten Eisbänder bzw. Eisspäne bis über die Abweisflächen hinweg etwa konstant bleibt. Dies ist vor allen Dingen auch im Bereich der Umlenkung der Eisbänder und im Bereich der sich ausbildenden Bruchstelle zur Unterteilung der Eisbänder in Eisspäne oder Eisstücke der Fall. Auch in diesem Bereich soll möglichst keine Querschnittsverengung stattfinden. Die Verdichtung des Eises ist bereits früher geschehen. Hier geht es nur noch darum, möglichst gleichmässige Korngrösse herzustellen und jede weitere Verdichtung zu vermeiden, damit die Eisstücke hinweggeführt werden.

Die Messer können nach Art eines Schaufelgitters im Wendelzwischenraum angeordnet sein, wobei den Messern ein Freiraum nachgeschaltet ist, der ohne Verdichtungswirkung in den Eisauslass übergeht. Diese Gestaltung verhindert die Veränderung der Gestalt der Eisstücke auf dem Weg zwischen den Messern und dem Eisauslass. Die Eisstücke kommen hier nur noch locker und lose miteinander in Berührung, so weit es für die Förderung der Eisstücke erforderlich ist. Im Anschluss an den Freiraum und in Verbindung mit einer doppelgängigen Förderschnecke können auch zwei Eisauslässe vorgesehen sein, um die in ihren Dimensionen festgelegten Eisstücke möglichst auf kurzem Wege und ohne gegenseitige Beeinträchtigung hinwegzufördern.

Die Messer sind in der Regel in Förderrichtung der Eiswendel gegeneinander axial versetzt angeordnet. Die Messer sind auf gleicher Höhe an der Förderschnecke vorgesehen. Die Grösse, Gestalt und Anordnung der Messer richtet sich nach den gewünschten Dimensionen des Eiskornes. Die Messer können längliche Gestalt aufweisen. Sie müssen schon allein aus Festigkeitsgründen eine entsprechende Materialdicke besitzen. Die Messer können auch im wesentlichen dreieckige Gestalt mit von der Schneide ausgehender Führungsfläche und Abweisfläche aufweisen.

Der Abweiser und die Messer dürfen den Fluss der Eisspäne bzw. Eisstücke durch dieses Hindernis nicht behindern. Zu diesem Zweck können die Messer im Verband so versetzt gegeneinander im Wendelzwischenraum angeordnet sein, dass das der Schneide abgekehrte Ende der Führungsfläche desjenigen von zwei benachbart angeordneten Messern, das von der Förderseite der Wendel einen grösseren Abstand aufweist, ausserhalb der Projektion des mit der Schneide beginnenden anderen Messers senkrecht zur Förderrichtung der Eiswendel liegt. Es ist aber auch möglich bzw. insbesondere bei sehr kleiner Breite der Eisstücke erforderlich, dass diese Projektion der Schneide etwa den Bereich der Hinterkante der Führungsfläche des anderen Messers trifft.

Die Messerlänge ist auch an die Eisbreite gebunden. Es besteht auch ein Zusammenhang zu der Steigung der Wendel der Förderschnecke. So kann die Wendel der Förderschnecke und damit auch die Messer mit ihren Führungsflächen mit einer Steigung von 72 mm bei einem Wendelaussendurchmesser von 90 mm angeordnet sein. Der Abweiser ist zweckmässig am Ende der Wendel der Förderschnecke angeordnet.

Ausführungsbeispiele der Erfindung sind in der Zeichnung dargestellt und werden im Folgenden näher beschrieben. Es zeigen:
Fig. 1 einen Vertikalschnitt durch den oberen Teil der Vorrichtung,
Fig. 2 die Abwicklung des Umfangs der Förderschnecke in dem hier interessierenden Bereich,
Fig. 3 einen vergrösserten Ausschnitt aus der Darstellung gemäss Fig. 2,
Fig. 4 eine ähnliche Darstellung wie Fig. 2 mit einer anderen Ausbildung und Anordnung des Hindernisses und
Fig. 5 die schematische Darstellung eines Eiskornes bzw. -stückes.

Der in Fig. 1 dargestellte Teil eines Zylinders 1 macht etwa ein Drittel bis eine Hälfte des gesamten Zylinders aus. Der Zylinder 1 besitzt eine Zylinderinnenwandung 2, die von einer Kühlschlange 3 eines Kälteaggregates umgeben ist, mit dem Wärme abgeführt wird. Der ganze Zylinder 1 besitzt eine mehr oder weniger durchgehende Isolierung 4. Im Innern des Zylinders 1 ist eine Förderschnecke 5 angeordnet, die hier zweigängig ausgebildet ist und die beiden Wendel 6 und 7 aufweist. Die Förderschnecke 5 besitzt einen Kern 8, so dass zwischen diesem Kern 8 und zwei benachbarten Wendeln 6 und 7 ein Wendelzwischenraum 9 festgelegt ist. Sofern die Förderschnecke nur eingängig ausgebildet ist und nur eine Wendel 6 besitzt, ergibt sich analoger Weise ein Wendelzwischenraum 9. Die Förderschnecke wird in Richtung eines Pfeiles 10 umlaufend angetrieben, so dass mit der oder den Wendeln 6, 7 das sich an der Zylinderinnenwandung 2 bildende Dünnschichteis kontinuierlich abgeschabt und relativ zu der Förderschnecke 5 in Förderrichtung gemäss Pfeil 11 gefördert wird. Die Förderrichtung gemäss Pfeil 11 entspricht bzw. ist parallel zur Steigung der Wendel. Von unten nach oben wird der Wendelzwischenraum 9 immer mehr und schliesslich vollständig mit Eis gefüllt, wobei sich das Dünnschichteis entsprechend anreichert, entwässert und verdichtet wird. Es bildet sich im oberen Bereich eine Eiswendel 12 aus, von der der Übersichtlichkeit halber nur ein kleiner Teil dargestellt ist. Oberhalb der Wendeln 6 und 7 geht die Förderschnecke 5 in einen wendelfreien zylindrischen Abschnitt 13 über, der von einem Ringraum 14 umgeben ist, von dem wiederum Verbindung zu zwei Eisauslässen 15 besteht, die um 180° gegeneinander versetzt radial abstehend angeordnet sind.

Am Ende des Wendelzwischenraums 9, also am Übergang des mit den Wendeln 6 und 7 besetzten Teils der Förderschnecke 5 zu dem zylindrischen Abschnitt 13 sind über den Wendelzwischenraum 9 gleichabständig verteilt mehrere Messer 16 und ein Abweiser 17 auf der Förderschnecke 5 angeordnet. Der Abweiser 17 schliesst unmittelbar an die Förderseite 18 der jeweiligen Förderwendel 6 bzw. 7 an. Je nach der Anzahl der Summe aus Messer 16 und Abweiser 17 wird das Eisband 12 in diesem Bereich in einzelne Eisspäne aufgeschnitten, umgelenkt und dabei abgebrochen, so dass hier einzelne Eisstücke entsprechender Formgebung entstehen. Die Messer wie auch der Abweiser besitzen etwa die Höhe der Wendel 6 bzw. 7. Hierdurch wird die Höhe der Eisstücke festgelegt. Der Abstand zwischen benachbarten Messern bzw. dem Abweiser 17 und dem ersten Messer 16 senkrecht zur Förderrichtung der Eiswendel 12 gemäss Pfeil 11 ergibt die Breite der Eisstücke. So wird beispielsweise der Wendelzwischenraum 9 durch die Anordnung eines Abweisers 17 und dreier Messer 16 in drei Teile aufgeteilt. Dies geschieht bei einer zweigängigen Förderschnecke 5 an zwei Stellen.

Zur Verdeutlichung der Wirkungsweise und der Vorgänge dienen die Darstellungen der Fig. 2 bis 4. Dort sind jeweils Ausschnitte aus der Förderschnecke 5 in dem hier interessierenden Übergangsbereich in die Ebene abgewickelt dargestellt.

Fig. 2 zeigt eine erste Ausführungsform der Messer 16 und des Abweisers 17, die hier scheibenartig auf dem Kern 8 der Förderschnecke 5 in der gezeigten Art und Weise angeordnet sind. Die Messer 16 besitzen der Förderseite 18 der Wendel 6 zugekehrt je eine Schneide 19 und im Anschluss daran eine Abweisfläche 20. Nach der anderen Seite besitzen die Messer 16 im Anschluss an die Schneiden 19 je eine Führungsfläche 21, die parallel zu der Förderrichtung gemäss Pfeil 11 der Eiswendel 12 ausgebildet bzw. angeordnet sind. Der Abweiser 17 schliesst an die jeweilige Wendel 6 bzw. 7 auf der Förderseite 18 jeweils an und besitzt an sich nur eine Abweisfläche 20. Die Abweisfläche 20 an den Messern 16 und dem Abweiser 17 ist in einem bestimmten Winkel gegenüber der Förderrichtung der Eiswendel 12 gemäss Pfeil 11 angestellt. Der Winkel zwischen der Abweisfläche 20 und der Führungsfläche 21 liegt zwischen 50 und 60°, vorzugsweise etwa bei 55°. Dieser Winkel 22 ist in Fig. 3 besonders deutlich dargestellt. Die Schrägstellung der Abweisflächen 20 gegenüber der Förderrichtung gemäss Pfeil 11 ist massgebend nicht nur für die Verdichtung und Entwässerung der Eiswendel 12, sondern auch für die Ablenkung bzw. Umlenkung der Eisspäne 23 gemäss den Pfeilen 24. Durch diese Umlenkbewegung werden gleichzeitig die Eisspäne durch die Ausbildung von Querrissen in einzelne Eisstücke bzw. Eiskörner unterteilt, wobei diese Unterteilung massgebend für die Länge der Eisstücke ist. In Fig. 5 ist in schematischer und idealisierter Weise ein Eiskorn bzw. Eisstück 25 dargestellt, und zwar mit seiner Breite 26, Höhe 27 und Länge 28. Diese Abmessungen können durch die Anzahl, Ausbildung und Anordnung der Messer 16 und des Abweisers 17 beeinflusst bzw. für den jeweiligen Anwendungsfall festgelegt werden. Es ist somit ohne weiteres möglich, beispielsweise Eisstücke mit einer Breite von 5 mm, einer Höhe von 5 mm und einer Länge von 3 bis 6 mm herzustellen, bei denen die genannten Abmessungen lediglich etwa in einem Bereich von ± 10% schwanken. Bei einer anderen, bereits erprobten Ausführungsform wurden Eisstücke 25 mit einer Breite von 10 mm, einer Höhe von 8 mm und einer Länge von 15 mm hergestellt. Andere Grössenordnungen lassen sich ohne weiteres entsprechend erzielen.

Fig. 3 verdeutlicht noch einmal die Verhältnisse bei der Ausführungsform gemäss Fig. 2. Die beiden benachbarten Messer 16 sind so gegeneinander versetzt angeordnet, dass die Schneide 19 des der Förderseite 18 der Wendel 6 näher angeordneten Messers 16 senkrecht zu der Führungsfläche 21 bzw. der Förderrichtung gemäss Pfeil 11 ausserhalb des Bereiches liegt, der das benachbarte, also von der Wendel 6 weiter entfernt angeordnete Messer 16 trifft. Damit ist sichergestellt, dass die Durchtrittsquerschnitte 30 und 31 für die Eisspäne 23 auf ihrem Weg durch das Schaufelgitter der Messer 16 keine Verengung, sondern nur eine Umlenkung bewirken. Zu diesem Zweck können die Messer 16 in ihrem hinteren Endbereich im Anschluss an die Führungsflächen 21 Abrundungen 32 aufweisen.

Fig. 4 zeigt eine ganz ähnliche Darstellung, jedoch sind hier die Messer 16 und der Abweiser 17 mit dreieckigem Querschnitt ausgebildet und angeordnet. Hierdurch werden die Abweisflächen 20 im Vergleich zu der Ausführungsform der Fig. 2 und 3 verlängert bzw. vergrössert. Dadurch werden die Eisspäne 23 während der Umlenkung gemäss den Pfeilen 24 länger geführt, so dass der Bruch vergleichsweise später und weniger oft erfolgt, so dass insgesamt die Länge 28 der Eiskörner 25 durch diese Massnahme wächst. Um eine Verklemmung und damit eine Behinderung des Durchflusses der zu unterteilenden Eiswendel 12 durch das Schaufelgitter der Messer 16 und des Abweisers 17 zu verhindern, sind hier die Führungsflächen 21 in einem sehr kleinen Winkel 33 gegenüber der Förderrichtung der Eiswendel 12 gemäss Pfeil 11 so schräggestellt angeordnet, dass sich der Durchtrittsquerschnitt 30 auf dem Förderweg zu einem Durchtrittsquerschnitt 30' geringfügig vergrössert. Auch hier wird während der Umlenkung gemäss den Pfeilen 24 der Durchtrittsquerschnitt 31 den Fluss der Eisspäne 23 im wesentlichen nicht behindern.

Wie man insbesondere anhand der Fig. 2 bis 4 in Verbindung mit der Darstellung der Vorrichtung gemäss Fig. 1 ersieht, wird die kompakte, verdichtete und entwässerte Eiswendel 12 gemäss Pfeil 11 den Wendelzwischenraum 9 ausfüllend gefördert. Von dieser Eiswendel12 wird nun durch das erste Messer 16, welches der Förderseite 18 der Wendel abgekehrt zugeordnet ist, ein erster Eisspan 23 abgeschnitten und umgelenkt, wobei bei dieser Umlenkung das Aufbrechen entsprechend der Länge 28 der Eiskörner 25 geschieht. Dieser Vorgang setzt sich an jedem Messer 16, welches nach links folgend angeordnet ist, fort, und zwar bis zum letzten Eisspan 23, der dann noch übrigbleibt und mit Hilfe des Abweisers 17 und der dort vorgesehenen Abweisfläche 20 umgelenkt wird. Die auf diese Art und Weise gebildeten und dimensionierten Eiskörner 25 gelangen ohne jegliche weitere Verdichtung in den Eisauslass 15 bzw. in die Eisauslässe 15. Die laufende Förderung schiebt die Eiskörner 25 locker aus den Eisauslässen 15, wo sie ihrem Verwendungszweck zugeführt werden.

## Patentansprüche

1. Vorrichtung zur Herstellung von Brucheis, mit einem etwa senkrecht angeordneten, von aussen gekühlten Zylinder, einem Wassereinlass im unteren Bereich des Zylinders, einem Eisauslass im oberen Bereich des Zylinders, einer am Zylinder gelagerten angetriebenen Förderschnecke, die das sich an der Zylinderinnenwandung bildende Dünnschichteis kontinuierlich mit mindestens einer Wendel abschabt und als Eiswendel in Richtung auf den Eisauslass fördert, und mit einem auf der Förderschnecke im Wendelzwischenraum am oberen Ende der Wendel angeordneten Hindernis zum Brechen der Eiswendel in Stücke, dadurch gekennzeichnet, dass das Hindernis aus mehreren über den Wendelzwischenraum (9) gleichabständig verteilt angeordneten Messern (16) und einem an der Förderseite (18) der Wendel (6 bzw. 7) anschliessenden Abweiser (17) besteht, dass die Messer (16) auf ihrer der Förderseite (18) der Wendel (6 bzw. 7) zugekehrten Seite je eine Schneide (19) aufweisen, und dass die Messer (16) im Anschluss an die Schneiden (19) und der Abweiser (17) im Anschluss an die Förderseite (18) der Wendel (6) je eine, zueinander jeweils parallele Abweisfläche (20) aufweisen, die in einem Winkel (22) von etwa 50 bis 60° gegen die Förderrichtung (11) der Eiswendel (12) angestellt sind.

2. Vorrichtung nach Anspruch 1, dadurch gekennzeichnet, dass die Messer (16) im Anschluss an die Schneide (19) eine Führungsfläche (21) aufweisen, die etwa parallel zur Förderrichtung der Eiswendel (12) bzw. zur Wendel (6 bzw. 7) oder mit sich in Förderrichtung (11) geringfügig erweiterndem Durchtrittsquerschnitt (30, 31) gegenüber der Förderseite (18) der wendel (6) angeordnet ist.

3. Vorrichtung nach den Ansprüchen 1 und 2, dadurch gekennzeichnet, dass die nebeneinander im Verband angeordneten Messer (16) und der Abweiser (17) eine solche Formgebung und Anordnung im Wendelzwischenraum (9) aufweisen, dass der Durchtrittsquerschnitt (30, 31 ) für die aus der Eiswendel (12) gebildeten Eisbänder bzw. Eisspäne (23) bis über die Abweisflächen (20) hinweg etwa konstant bleibt.

4. Vorrichtung nach Anspruch 1, dadurch gekennzeichnet, dass die Messer (16) nach Art eines Schaufelgitters im Wendelzwischenraum (9) angeordnet sind, und dass den Messern (16) ein Freiraum (14) nachgeschaltet ist, der ohne Verdichtungswirkung in den Eisauslass (15) übergeht.

5. Vorrichtung nach Anspruch 4, dadurch gekennzeichnet, dass im Anschluss an den Freiraum (14) und in Verbindung mit einer doppelgängigen Förderschnecke (5) zwei Eisauslässe (15) vorgesehen sind.

6. Vorrichtung nach den Ansprüchen 1 bis 4, dadurch gekennzeichnet, dass die Messer (16) in Förderrichtung (11) der Eiswendel (12) gegeneinander axial versetzt angeordnet sind.

7. Vorrichtung nach Anspruch 6, dadurch gekennzeichnet, dass die Messer (16) im wesentlichen dreieckige Gestalt mit von der Schneide (19) ausgehender Führungsfläche (21) und Abweisfläche (20) aufweisen.

8. Vorrichtung nach Anspruch 6 oder 7, dadurch gekennzeichnet, dass die Messer (16) im Verband so verteilt gegeneinander im Wendelzwischenraum (9) angeordnet sind, dass das der Schneide (19) abgekehrte Ende der Führungsfläche (21) desjenigen von zwei benachbart angeordneten Messern (16), das der Förderseite (18) der Wendel (6) einen grösseren Abstand aufweist, ausserhalb der Projektion des mit der Schneide (19) beginnenden anderen Messers (16) senkrecht zur Förderrichtung (11) der Eiswendel (12) liegt.

9. Vorrichtung nach den Ansprüchen 1 bis 8, dadurch gekennzeichnet, dass die Wendel (6 bzw. 7) der Förderschnecke (5) und damit auch die Messer (16) mit ihren Führungsflächen (21) mit einer Steigung von 72 mm bei einem Wendelaussendurchmesser von 90 mm angeordnet sind.

10. Vorrichtung nach Anspruch 1, dadurch gekennzeichnet, dass der Abweiser (17) am Ende der Wendel (6 bzw. 7) der Förderschnecke (5) angeordnet ist.

## Claims

1. Appliance for making crushed ice, with an approximately vertically arranged cylinder cooled from outside, a water inlet in the lower region of the cylinder, an ice outlet in the upper region of the cylinder, a driven feed screw which is mounted in the cylinder and scrapes off continuously the thin layer of ice forming on the inner wall of the cylinder by means of at least one helix and which conveys it as an ice helix in the direction of the ice outlet, and with an obstacle located on the feed screw in the helix gap at the top end of the helix and intended for breaking the ice helix into pieces, characterised in that the obstacle consists of several knives (16) distributed at equal distances from one another over the helix gap (9) and of a deflector (17) adjoining the feed side (18) of the helix (6 or 7), in that the knives (16) each have a cutting edge (19) on their side facing the feed side (18) of the helix (6 or 7), and in that the knives (16) each have adjoining the cutting edges (19) and the deflector (17) has adjoining the feed side (18) of the helix (6) a deflecting surface (20), these deflecting surfaces (20) being respectively paralell to one another and being set at an angle (22) of approximately 50 to 60° relative to the feed direction (11) of the ice helix (12).

2. Appliance according to Claim 1, characterised in that the knives (16) each have adjoining the cutting edges (19) a guide surface (21) which is arranged approximately parallel to the feed direction of the ice helix (12) or to the helix (6 or 7) or is arranged with a passage cross-section (30, 31) which widens slightly in the feed direction (11) relative to the feed side (18) of the helix (6).

3. Appliance according to Claims 1 and 2, characterised in that the knives (16) and the deflector (17), arranged next to one another in formation, are of such a shape and arrangement in the helix gap (9) that the passage cross-section (30, 31 ) for the ice strips or ice chips (23) formed from the ice helix (12) remains approximately constant over and beyond the deflecting surfaces (20).

4. Appliance according to Claim 1, characterised in that the knives (16) are arranged in the helix gap (9) in the manner of a blade row, and in that the knives (16) are followed by a free space (14) which merges into the ice outlet (15) without any compression effect.

5. Appliance according to Claim 4, characterised in that two ice outlets (15) adjoin the free space (14) and are connected to a double-thread feed screw (5).

6. Appliance according to Claims 1 to 4, characterised in that the knives (16) are arranged offset axially relative to one another in the feed direction (11) of the ice helix (12).

7. Appliance according to Claim 6, characterised in that the knives (16) have an essentially triangular shape with a guide surface (21 ) and deflecting surface (20) extending from the cutting edge (19).

8. Appliance according to Claim 6 or 7, characterised in that the knives (16) in the formation are distributed relative to one another in the helix gap (9) in such a way that the end, facing away from the cutting edge (19), of the guide surface (21) of that of two adjacent knives (16) which is at a greater distance from the feed side (18) ofthe helix (6) lies outside the projection of the other knife (16), starting with the cutting edge (19), perpendicular to the feed direction (11) of the ice helix (12).

9. Appliance according to Claims 1 to 8, characterised in that the helix (6 or 7) of the feed screw (5) and consequently also the knives (16) with their guide surfaces (21 ) are arranged at a pitch of 72 mm for a helix outside diameter of 90mm.

10. Appliance according to Claim 1, characterised in that the deflector (17) is located at the end of the helix (6 or 7) of the feed screw (5).

## Revendications

1. Dispositif pour la fabrication de glace concassée, comportant un cylindre approximativement vertical et refroidi de l'extérieur, une arrivée d'eau dans la zone inférieure du cylindre, une sortie de glace dans sa zone supérieure, une vis sans fin d'alimentation entraînée et logée dans le cylindre, qui racle continuellement, avec au moins une hélice, la mince couche de glace se formant sur la paroi intérieure du cylindre et la refoule, sous la forme d'une hélice de glace, vers la sortie de la glace, ce dispositif comprenant aussi un obstacle disposé sur la vis d'alimentation, dans l'espace intermédiaire entre les spires de l'hélice, sur l'extrémité supérieure de l'hélice et destiné à concasser l'hélice de glace, caractérisé en ce que l'obstacle se compose de plusieurs couteaux (16), répartis, à égale distance sur l'espace intermédiaire (9) entre les spires d'hélice ainsi que d'un repoussoir (17) se raccordant au côté de refoulement (18) de l'hélice (6 ou 7), en ce que les couteaux (16) comportent chaque fois, sur leur côté tourné vers le côté de refoulement (18) de l'hélice (6 ou 7), une arête de coupe (19) et en ce que les couteaux (16) et le repoussoir (17), ceux-là à la suite des arêtes de coupe (19) et celui-ci à la suite du côté de refoulement (18) de l'hélice (6), comportant chacun une surface de repoussement (20), ces surfaces étant chaque fois parallèles entre elles et formant un angle (22) d'environ 50 à 60° par rapport au sens de refoulement (11 ) de l'hélice de glace (12).

2. Dispositif suivant la revendication 1, caractérisé en ce que les couteaux (16) qui sont à la suite de l'arête de coupe (19) comportent une surface de guidage (21 ), qui est approximativement parallèle au sens de refoulement de l'hélice de glace (12) et/ou à l'hélice (6, 7) ou qui a une section transversale de passage (30, 31 ) s'élargissant légèrement dans le sens du refoulement (11), par rapport au côté de refoulement (18) de l'hélice (6).

3. Dispositif suivant les revendications 1 et 2, caractérisé en ce que les couteaux (16) placés en groupe les uns à côté des autres et le repoussoir (17) ont une forme et une disposition telles, dans l'espace intermédiaire (9) entre les spires, que la section transversale de passage (30, 31 ) pour les rubans de glace et/ou débris de glace (23), formés à partir de l'hélice de glace (12), reste approximativement constante jusqu'au-delà des surfaces de repoussement (20).

4. Dispositif suivant la revendication 1, caractérisé en ce que les couteaux (16) sont disposés, dans l'espace intermédiaire (9) entre les spires, à la façon d'une grille en aube et qu'ils sont suivis d'un espace libre (14) qui débouche, sans effet de compression, dans la sortie de glace (15).

5. Dispositif suivant la revendication 4, caractérisé en ce qu'à la suite de l'espace libre (14), et en liaison avec une vis sans fin d'alimentation (5) à deux filets, on prévoit deux sorties de glace (15).

6. Dispositif suivant les revendications 1 à 4, caractérisé en ce que les couteaux (16), qui sont dans le sens de refoulement (11) de l'hélice de glace (12), sont décalés axialement entre eux.

7. Dispositif suivant la revendication 6, caractérisé en ce que les couteaux (16) ont une configuration essentiellement triangulaire, avec une surface de guidage (21 ) et une surface de repoussement (20) qui s'écartent de l'arête de coupe (19).

8. Dispositif suivant la revendication 6 ou 7, caractérisé en ce que les couteaux groupés (16) sont répartis entre eux dans l'espace intermédiaire (9) entre les spires de façon telle que l'extrémité - opposée à l'arête de coupe (19) - de la surface de guidage (21) de celui de deux couteaux voisins (16), qui présente une distance plus grande par rapport au côté de refoulement (18) de l'hélice (6), est à l'extérieur de la projection de l'autre couteau (16) commençant par l'arête de coupe (19), perpendiculairement au sens de refoulement (11) de l'hélice de glace (12).

9. Dispositif suivant les revendications 1 à 8, caractérisé en ce que les hélices (6,7) de la vis sans fin d'alimentation (5) ainsi donc que les couteaux (16) sont disposés, avec leurs surfaces de guidage (21), avec un pas de 72 mm, pour un diamètre extérieur d'hélice de 90 mm.

10. Dispositif suivant la revendication 1, caractérisé en ce que le repoussoir (17) est placé à la fin de l'hélice (6, 7) de la vis d'alimentation (5).
